# EUROPÄISCHE PATENTSCHRIFT

(11) **EP 2 956 667 B1**
(45) Veröffentlichungstag und Bekanntmachung des Hinweises auf die Patenterteilung: **27.02.2019**
(21) Anmeldenummer: 13815776.3
(22) Anmeldetag: 27.12.2013
(51) Int. Cl.: F04B 1/04, F04B 17/05, F02M 59/02, F02M 59/10, F02M 59/48, F02M 39/02

(54) **BAUGRUPPE UMFASSEND PUMPELEMENT UND BEFESTIGUNGSFLANSCH**
ASSEMBLY COMPRISING A PUMP ELEMENT AND A FIXING FLANGE
ASSEMBLAGE COMPRENANT UN ÉLÉMENT DE POMPAGE ET UNE
BRIDE DE RACCORDEMENT

(30) Priorität: 18.02.2013 DE 102013202569
(43) Veröffentlichungstag der Anmeldung: 23.12.2015
(73) Patentinhaber: Robert Bosch GmbH, 70442 Stuttgart (DE)
(72) Erfinder: KIEL, Waldemar, 70499 Stuttgart-Giebel (DE); LALIC, Hrvoje, 71636 Ludwigsburg (DE)
(86) Internationale Anmeldenummer: PCT/EP2013/078046
(87) Internationale Veröffentlichungsnummer: WO 2014/124720

(56) Entgegenhaltungen:
- EP-A2- 2 055 934
- DE-A1-102008 042 626
- US-A- 2 975 776
- US-A- 3 759 637
- US-A- 4 530 335

## Beschreibung

### Stand der Technik

Die Erfindung geht aus von einer Baugruppe umfassend ein Pumpelement und einen Befestigungsflansch zum Einbau in ein Gehäuse nach der Gattung des Patentanspruchs 1 und ferner von einem Gehäuse für eine derartige Baugruppe.

Bei Pumpelementen von Hochdruckpumpen, die zum Einbau in ein Gehäuse, beispielsweise in einen Verbrennungsmotor, vorgesehen sind, ist ein Befestigungsflansch erforderlich, um ein derartiges Pumpelement mit dem Gehäuse dauerhaft zu verbinden. Dazu ist der Außenkörper des Pumpelements und der zugeordnete Befestigungsflansch einstückig als Schmiedeteil ausgeführt. Nachteilig dabei ist, dass die für das entsprechende Schmiedeteil anschließend erforderliche umformende Nachbearbeitung, beispielsweise durch Zerspanen, mit relativ hohen Fertigungskosten verbunden ist.

Aus der US 2,975,776 ist eine nockengetriebene Flüssigkraftstoffpumpe für eine Brennkraftmaschine bekannt, mit einer Form, die es ermöglicht, dass sie ins Motorgehäuse eingebaut werden kann.

Aus der DE 10 2008 042 626 A1 ist eine Hochdruck-Kraftstoffpumpe für ein Kraftstoffeinspritzsystem einer Brennkraftmaschine bekannt, die ein Pumpengehäuse aufweist, das einen Flansch zur Befestigung an der Brennkraftmaschine umfasst.

Aus der EP 2 055 934 A2 ist eine Hochdruckkraftstoffpumpe bekannt, wobei ein Flansch mit dem Pumpengehäuse verschweißt ist.

### Vorteile der Erfindung

Die Baugruppe mit den kennzeichnenden Merkmalen des Patentanspruchs 1 hat den Vorteil, dass im Gegensatz zum Stand der Technik, bei dem der Außenkörper des Pumpelements und der Befestigungsflansch integriert ausgeführt sind, durch die erfindungsgemäß getrennt voneinander erfolgende Fertigung des Pumpelements und des zugeordneten Befestigungsflansches der Außenkörper des Pumpelements kostensenkend als Drehteil aus Stangenmaterial mit geringem Zerspannvolumen fertigbar ist und die Befestigung des Pumpelements mittels des getrennt von dem Außenkörper des Pumpelements ausgebildeten und am Pumpelement montierbaren Befestigungsflansches erfolgt. Vorteilhaft kann dabei der Befestigungsflansch aus einem kostengünstigen und aus einem für die im Betrieb auftretende mechanische Beanspruchung des Befestigungsflansches geeigneten Werkstoff gefertigt werden.

Um das Pumpelement in dem Befestigungsflansch aufzunehmen, weist der Befestigungsflansch eine zentrale Durchgangsöffnung auf, welche im montierten Zustand der Baugruppe einen Kopfbereich des Pumpelements umschließt.

Zum Befestigen der Baugruppe an einem Gehäuse weist der Befestigungsflansch wenigstens zwei einander symmetrisch bezüglich der zentralen Durchgangsöffnung gegenüberliegende Haltelaschen für Befestigungsmittel an dem Gehäuse auf.

Die Erfindung sieht vor, dass am Außenkörper des Pumpelements eine am Außenumfang umlaufende Schulter ausgebildet ist, welche durchmessergrößer als der Kopfbereich ist und den Kopfbereich axial nach unten begrenzt. Dadurch bietet die Schulter des Pumpelements eine Auflagefläche für den in bestimmungsgemäßer Position am Pumpelement montierten Befestigungsflansch.

Weitere vorteilhafte Weiterbildungen und Ausgestaltungen der Erfindung ergeben sich durch die in den Unteransprüchen aufgeführten Maßnahmen.

Dabei ist bei einem im Wesentlichen zylinderförmig ausgebildeten Kopfbereich des Pumpelements die zentrale Durchgangsöffnung des Befestigungsflansches kreisförmig ausgebildet.

Eine Ausgestaltung der Erfindung kann darin bestehen, dass die Schulter des Pumpelements bei Einbau in ein Gehäuse mit einem Absatz des Gehäuses zusammenwirkt. In bestimmungsgemäßer Einbaulage der Baugruppe liegt die Schulter des Pumpelements auf dem im Mündungsbereich des Gehäuses ausgebildeten Absatz auf.

Eine bevorzugte Ausgestaltung der Erfindung besteht darin, dass das Pumpelement eine Feder aufweist, die einerseits an einem im unteren Bereich des Pumpelements ausgebildeten Absatz angreift und andererseits zur Abstützung an einem Anschlag innerhalb der Öffnung des Gehäuses vorgesehen ist. Die von der Feder erzeugte Axialkraft wirkt nach oben und presst das Pumpelement gegen den Befestigungsflansch.

Eine Ausführungsvariante der Erfindung besteht darin, dass der Befestigungsflansch auf der Schulter des Pumpelements plan aufliegt. Dadurch fungiert der Befestigungsflansch als starres Element, welches das Pumpelement in axialer Richtung fixiert.

Eine bevorzugte und besonders vorteilhafte Ausführungsvariante der Erfindung, bei welcher der Befestigungsflansch elastisch als Federelement oder Biegeelement ausgelegt ist, besteht hingegen darin, dass der Befestigungsflansch von der Schulter weggewölbt ist. Dabei ist die Wölbung zwischen der Mittelachse des Pumpelements und dem Ort der Befestigung des Befestigungsflansches am Gehäuse ausgebildet. Durch Verstellen der die Haltelaschen durchdringenden Befestigungsmittel ist eine Verbiegung der Wölbung bei damit korrespondierendem Verengen eines von der Verbiegung abhängigen axialen Abstands zwischen Haltelaschen und Gehäuse am Befestigungsort derart bewirkbar, dass der Befestigungsflansch eine einstellbare Vorspannkraft auf das Pumpelement ausübt. Die Vorspannkraft kann somit bei dieser Ausführungsvariante abhängig von dem Druck, den das Pumpelement im Betrieb erzeugt, eingestellt werden und zwar über die Biegung des Befestigungsflansches. Aufgrund der Biegung des Befestigungsflansches wird eine relativ einfache Montage der Baugruppe ermöglicht. Zudem übt der Befestigungsflansch als Federelement bzw. Biegeelement eine nach unten wirkende Axialkraft aus, so dass der Befestigungsflansch gegen die Schulter des Pumpelements drückt. Vorteilhaft lassen sich dadurch Bauteiltoleranzen in Axialrichtung ausgleichen. Gemäß einer zweckmäßigen Weiterbildung ist der Befestigungsflansch aus Bandmaterial gebildet, wobei einzelne Lamellen des Bandmaterials übereinander geschichtet sind.

Um die Baugruppe an dem Gehäuse dauerhaft zu verankern, weist jede Haltelasche wenigstens eine Durchgangsbohrung zur Aufnahme eines jeweils zugeordneten Befestigungsmittels auf. Zweckmäßigerweise sind die Befestigungsmittel als Schrauben ausgebildet und in entsprechenden Bohrungen in einer Außenseite des Gehäuses verankerbar.

Gemäß einer zweckmäßigen Ausgestaltung der Erfindung ist zur Abstützung des Pumpelements in der Gehäuseöffnung vorgesehen, dass die Schulter und der Absatz jeweils einen daran radial umlaufenden Dichtring tragen. Bauliche Toleranzen können dadurch ausgeglichen werden, so dass das Pumpelement dicht in der Gehäuseöffnung aufgenommen ist.

### Zeichnungen

Ausführungsbeispiele der Erfindung sind in der nachfolgenden Beschreibung und in den beigefügten Zeichnungen näher erläutert. Letztere zeigen in schematisch gehaltenen Ansichten.
Fig. 1 einen Längsschnitt durch eine Baugruppe, welche ein Pumpelement und einen das Pumpelement aufnehmenden Befestigungsflansch umfasst, wobei der linksseitige Teil von Fig. 1 eine erste Ausführungsform des Befestigungsflansches zeigt, während der rechtsseitige Teil eine zweite Ausführungsform des Befestigungsflansches zeigt,
Fig. 2 einen Querschnitt durch einen Kopfbereich des Pumpelements von Fig. 1 gemäß der ersten Ausführungsform, wobei eine angeschnittene Seite am Kopfbereich als Schlüsselfläche zum Festlegen einer Winkelposition des Pumpelements dient, und
Fig. 3 eine Draufsicht auf die in einem Gehäuse eingebaute Baugruppe gemäß der zweiten Ausführungsform.

### Beschreibung der Ausführungsformen

Fig. 1 zeigt in einer Längsschnittansicht eine in ihrer Gesamtheit mit 10 bezeichnete erfindungsgemäße Baugruppe, welche ein Pumpelement 11 und einen das Pumpelement aufnehmenden Befestigungsflansch 12 umfasst. Dabei zeigt die linksseitige Hälfte von Fig. 1 eine erste Ausführungsform des Befestigungsflansches 12, der im Profil plan ausgebildet ist und somit plan auf der Außenseite eines Gehäuses 22 aufliegt, während die rechtsseitige Hälfte von Fig. 1 eine zweite Ausführungsform des Befestigungsflansches 12 zeigt, der im Profil gebogen bzw. gewölbt ausgebildet ist. Die Baugruppe 10 ist zum Einbau in ein Gehäuse geeignet. Im bestimmungsgemäß zusammengesetzten Zustand der Baugruppe 10 umgreift bei beiden Ausführungsformen der Befestigungsflansch 12 mit einer mittig ausgebildeten Durchgangsöffnung 50 den Kopfbereich 21 des Pumpelements 11, das in den Figuren im Wesentlichen anhand seines Außenkörpers dargestellt ist. Dazu ist die Durchgangsöffnung 50 des Befestigungsflansches 12 kreisförmig ausgebildet, wobei deren Durchmesser etwa dem Durchmesser des zylinderförmigen Kopfbereichs 21 des Pumpelements 11 entspricht. Zur Befestigung des Befestigungsflansches 12 an einer Anlageseite 27 des Gehäuses 22 weist der Befestigungsflansch 12 zwei einander symmetrisch bezüglich der Längsmittelachse 24 gegenüberliegend angeordnete Haltelaschen 37 mit zwei Durchgangsbohrungen 23 auf, welche symmetrisch zur Längsmittelachse 24 einander gegenüberliegend angeordnet sind und jeweils eine Schraube 25 darin aufnehmen, mit denen der Befestigungsflansch 12 in zwei Sacklochbohrungen 26 verankerbar ist, welche korrespondierend zur Anordnung der Durchgangsbohrungen 23 an der Anlageseite 27 des Gehäuses 22 ausgebildet sind. Das Pumpelement 11 ist in einer Gehäuseöffnung 28 des Gehäuses 22 aufgenommen. Mittels eines am Außenumfang einer Schulter 30 des Pumpelements 11 umlaufenden Nut aufgenommenen Dichtrings 31 stützt sich das Pumpelement 11 im Mündungsbereich der Gehäuseöffnung 28 ab und mittels eines zweiten dazu axial beabstandeten Dichtrings 32 stützt sich das Pumpelement 11 mit seinem unteren Bereich in der Gehäuseöffnung 28 ab.

Die erste Ausführungsform gemäß der linksseitigen Darstellung von Fig.1 ist dadurch charakterisiert, dass der Befestigungsflansch 12 ein ebenes Profil aufweist und somit der Befestigungsflansch plan auf der Schulter 30 des Pumpelements 11 aufliegt, wobei die Durchgangsöffnung den sich von der Schulter 30 axial nach oben wegerstreckenden durchmesserkleineren Kopfbereich 21 umschließt. Dabei ist in bestimmungsgemäßer Einbaulage der Baugruppe 10 das Pumpelement 11 soweit in der Öffnung des Gehäuses 22 versenkt, dass bei dieser Ausführungsform die dem Kopfbereich 21 zugewandte Oberseite der Schulter 30 mit der Anlageseite 27 des Gehäuses 22 fluchtet. Um dem Pumpelement 11 axialen Halt gegenüber dem Befestigungsflansch 12 zu vermitteln, ist eine Feder 34 im unteren Bereich des Pumpelements 11 vorgesehen, welche sich einerseits am - in der Figur nicht dargestellten - Boden oder auch einem Absatz der Gehäuseöffnung und andererseits an einem den zweiten Dichtring tragenden Absatz 35 abstützt und dadurch eine axial nach oben wirkende Vertikalkraft erzeugt, mit der die Schulter 30 des Pumpelements 11 in Anschlag an die Unterseite des Befestigungsflansches 12 gestellt wird. In dieser Lage ist der Befestigungsflansch 12 mittels der in den Sacklochbohrungen 26 des Gehäuses 22 eingreifenden Schrauben 25 derart an der Anlageseite 27 des Gehäuses verankert, dass die Unterseite des Befestigungsflansches bündig an der Anlageseite 27 anliegt. Die von der Feder 34 erzeugte Vertikalkraft verhindert eine Axialverschiebung des Pumpelements nach unten innerhalb der Gehäuseöffnung.

Die zweite Ausführungsform gemäß der rechtsseitigen Darstellung von Fig. 1 ist dadurch charakterisiert, dass der Befestigungsflansch 12 eine Wölbung bzw. ein gewölbtes Profil aufweist, das symmetrisch zur Längsmittelachse 24 der Baugruppe 10 verläuft. Dabei ist das Profil im Wesentlichen wannenartig gewölbt, wobei der zentrale Bereich mittig auf der Schulter 30 des Pumpelements 11 aufliegt, während der außermittige Bereich nach oben hochgewölbt ist und dadurch von der Schulter 30 und von der Anlageseite 27 axial wegsteht bzw. beabstandet ist. Die innenseitig des Befestigungsflansches 12 ausgebildete Durchgangsöffnung 50, mit welcher der Befestigungsflansch 12 den Kopfbereich 21 des Pumpelements 11 umschließt, folgt mithin dem gewölbten Profil, d.h. die Durchgangsöffnung des Befestigungsflansches 12 erstreckt sich nicht innerhalb einer definierbaren Ebene. Die einander symmetrisch bezüglich der Längsmittelachse 24 und des zentralen Bereichs gegenüberliegend angeordneten Haltelaschen 37 bilden den außermittigen und hochgewölbte Randbereich des Befestigungsflansches 12 ist, wobei jede Haltelasche jeweils mit einer Durchgangsbohrung 23 zur Aufnahme einer jeweiligen Schraube 25 versehen ist, wodurch der Befestigungsflansch 12 in den entsprechenden Sacklochbohrungen 26 im Gehäuse 22 verankerbar ist. Aufgrund des gewölbten Profils und der diesem innewohnenden Federkraft ist es möglich, durch Verstellen der Schrauben 25 unter Überwindung der Federkraft eine entsprechend veränderbare Verbiegung des gewölbten Flanschprofils zu erzeugen, wodurch eine einstellbare und axial nach unten wirkende Vorspannkraft zwischen dem Befestigungsflansch 12, der Schulter 30 des Pumpelements 11 und dem Gehäuse 22 erzeugt wird. Indem die Schulter 30 des Pumpelements 11 gemäß der zweiten Ausführungsform einen größeren Durchmesser als jene der ersten Ausführungsform aufweist und der Mündungsbereich der Gehäuseöffnung durchmessergrößer als der axial darunterliegende Bereich ausgebildet ist, liegt die Unterseite der Schulter 30, welche gemäß der zweiten Ausführungsform als Durchmesserverbreiterung 33 ausgebildet ist, auf dem dadurch in der Nähe der Mündung gebildeten Absatz 38 in der Gehäuseöffnung auf. Dabei liegt der erste Dichtring 31 in der Schulter 30 dichtend am Innenumfang der Gehäuseöffnung im Bereich der Mündung oberhalb des Absatzes 38 an. Zusätzlich wird von der im unteren Bereich des Pumpelements 11 an dem dort ausgebildeten Absatz 35 mit ihrem einen Ende angreifenden Feder 34, welche sich mit ihrem anderen Ende in der Öffnung des Gehäuses an einem Wandungsabschnitt wie beispielsweise einem Boden oder einem Absatz oder an einem tiefer in der Gehäuseöffnung gelagerten und mit dem Pumpelement koppelbaren Bauteil wie beispielsweise einer Welle abstützt, eine axiale Vertikalkraft nach oben erzeugt, welche die Schulter 30 des Pumpelements 11 gegen die Unterseite des Befestigungsflansches 12 in dessen mittig an der Schulter 30 anliegenden zentralen Abschnitt presst. Indem der Befestigungsflansch bei dieser Ausführungsform als Biegeelement bzw. Biegebalken ausgeführt ist, sind axiale Bauteiltoleranzen ausgleichbar.

Der Befestigungsflansch 12 ist bevorzugt aus Bandmaterial gebildet und kann aus lamellenartig übereinander geschichteten Einzelelementen gebildet sein, die jeweils aus dem Bandmaterial geformt sind, wobei die Einzelelemente kostengünstig als Stanzteile ausgeführt sein können.

Fig. 2 zeigt einen Querschnitt durch das Pumpelement 11 gemäß der ersten Ausführungsform, wobei eine Schlüsselfläche 40 am Kopfbereich des Pumpelements 11 vorgesehen ist, die dazu dient, eine Winkelposition des Pumpelements 11 festzulegen.

Fig. 3 veranschaulicht in einer Draufsicht die in einem Gehäuse 22 eingebaute Baugruppe 10 gemäß der zweiten Ausführungsform. Dabei ragt der Kopfbereich 21 des Pumpelements 11 aus der zentralen Durchgangsöffnung 50 des Befestigungsflansches 12 heraus und die die Haltelaschen 37 durchgreifenden Schrauben 25 fixieren den Befestigungsflansch 12 an dem Gehäuse 22. Um Gewicht zu sparen, weist der Befestigungsflansch 12 mit den einander symmetrisch gegenüberliegenden Haltelaschen 37 eine ovale bzw. elliptische Form auf.

Zusammenfassend ist bei einer Baugruppe 10, die ein Pumpelement 11 und einen Befestigungsflansch 12 zum Einbau in ein Gehäuse umfasst, erfindungsgemäß vorgesehen, dass das Pumpelement 11 und der Befestigungsflansch 12 der Baugruppe 10 getrennt voneinander ausgeführt sind. Der Befestigungsflansch 12 weist eine zentrale Durchgangsöffnung 50 auf, welche im montierten Zustand der Baugruppe 10 einen Kopfbereich 21 des Pumpelements 11 umschließt und ferner wenigstens zwei einander symmetrisch bezüglich der zentralen Durchgangsöffnung gegenüberliegende Haltelaschen 37 für Befestigungsmittel an dem Gehäuse 22. Das Pumpelement 11 weist eine Feder 34 auf, die einerseits an einem unteren Bereich des Pumpelements 11 ausgebildeten Absatz 35 angreift und andererseits zur Abstützung an einem Anschlag innerhalb der Öffnung des Gehäuses 22 vorgesehen ist. Das Pumpelement 11 ist entweder mittels eines planen und somit starren oder mittels eines gewölbten und mithin elastisch ausgebildeten Profils des Befestigungsflanschs 12 in einer Öffnung des Gehäuses 22 aufgenommen und verankert.

## Patentansprüche

1. Baugruppe (10) umfassend ein Pumpelement (11) und einen Befestigungsflansch (12) zum Einbau in ein Gehäuse (22), wobei der Befestigungsflansch (12) eine zentrale Durchgangsöffnung aufweist, welche im montierten Zustand der Baugruppe (10) einen Kopfbereich (21) des Pumpelements (11) umschließt, **dadurch gekennzeichnet, dass** das Pumpelement (11) und der Befestigungsflansch (12) der Baugruppe (10) getrennt voneinander ausgeführt sind, dass der Befestigungsflansch (12) wenigstens zwei einander symmetrisch bezüglich der zentralen Durchgangsöffnung gegenüberliegende Haltelaschen (37) für Befestigungsmittel (25) an dem Gehäuse (22) aufweist, dass am Außenkörper des Pumpelements (11) eine am Außenumfang umlaufende Schulter (30) ausgebildet ist, welche durchmessergrößer als der Kopfbereich (21) ist und den Kopfbereich (21) axial nach unten begrenzt, dass der Befestigungsflansch (12) von der Schulter (30) weggewölbt ist, dass die Wölbung zwischen der Mittelachse (24) des Pumpelements (11) und dem Ort der Befestigung des Befestigungsflansches (12) am Gehäuse (22) ausgebildet ist und dass durch Verstellen der die Haltelaschen (37) durchdringenden Befestigungsmittel (25) eine Verbiegung der Wölbung bei damit korrespondierendem Verengen eines von der Verbiegung abhängigen axialen Abstands zwischen Haltelaschen (37) und Gehäuse (22) am Befestigungsort derart bewirkbar ist, dass der Befestigungsflansch (12) eine einstellbare Vorspannkraft auf das Pumpelement (11) ausübt.

2. Baugruppe nach Anspruch 1, **dadurch gekennzeichnet, dass** die zentrale Durchgangsöffnung kreisförmig ausgebildet ist, während der Kopfbereich (21) des Pumpelements (11) im Wesentlichen zylinderförmig ausgebildet ist.

3. Baugruppe nach Anspruch 1 oder 2, **dadurch gekennzeichnet, dass** die Schulter (30) des Pumpelements (11) als Durchmesserverbreiterung (33) bei Einbau in ein Gehäuse (22) mit einem Absatz (38) des Gehäuses (22) zusammenwirkt.

4. Baugruppe nach einem der vorherigen Ansprüche, **dadurch gekennzeichnet, dass** das Pumpelement (11) eine Feder (34) aufweist, die einerseits an einem im unteren Bereich des Pumpelements (11) ausgebildeten Absatz (35) angreift und andererseits zur Abstützung an einem Anschlag innerhalb der Öffnung des Gehäuses (22) vorgesehen ist.

5. Baugruppe nach einem der vorherigen Ansprüche, **dadurch gekennzeichnet, dass** der Befestigungsflansch (12) auf der Schulter (30) plan aufliegt.

6. Baugruppe nach einem der vorherigen Ansprüche, **dadurch gekennzeichnet, dass** der Befestigungsflansch (12) aus Bandmaterial gebildet ist, wobei aus dem Bandmaterial lamellenartig geformte Einzelelemente übereinander geschichtet sind.

7. Baugruppe nach einem der vorherigen Ansprüche, **dadurch gekennzeichnet, dass** jede Haltelasche (37) wenigstens eine Durchgangsbohrung (23) zur Aufnahme eines jeweils zugeordneten Befestigungsmittels (25) aufweist.

8. Baugruppe nach einem der vorherigen Ansprüche, **dadurch gekennzeichnet, dass** die Befestigungsmittel (25) als Schrauben ausgebildet sind und in entsprechenden Bohrungen (26) in einer Außenseite des Gehäuses (22) verankerbar sind.

9. Baugruppe nach einem der Ansprüche 4 bis 8, **dadurch gekennzeichnet, dass** die Schulter (30) und der Absatz (35) jeweils einen daran radial umlaufenden Dichtring (31, 32) tragen.

## Claims

1. Assembly (10) comprising a pump element (11) and a fastening flange (12) for installation in a housing (22), wherein the fastening flange (12) has a central through-opening which, in the mounted state of the assembly (10), encloses a head region (21) of the pump element (11), **characterized in that** the pump element (11) and the fastening flange (12) of the assembly (10) are configured separately from one another, **in that** the fastening flange (12) has at least two retaining tabs (37) for fastening means (25) on the housing (22), said retaining tabs being symmetrically opposite to one another with respect to the central through-opening, **in that** a shoulder (30) which extends around on the outer circumference is formed on the outer body of the pump element (11), is of larger diameter than the head region (21) and axially downwardly delimits the head region (21), **in that** the fastening flange (12) is curved away from the shoulder (30), **in that** the curvature is formed between the centre axis (24) of the pump element (11) and the location where the fastening flange (12) is fastened to the housing (22), and **in that**, by adjusting the fastening means (25) passing through the retaining tabs (37), bending of the curvature with corresponding narrowing of an axial distance, which is dependent on the bending, between retaining tabs (37) and housing (22) at the fastening location can be effected in such a way that the fastening flange (12) exerts an adjustable preloading force on the pump element (11) .

2. Assembly according to Claim 1, **characterized in that** the central through-opening is circular, whereas the head region (21) of the pump element (11) is substantially cylindrical.

3. Assembly according to Claim 1 or 2, **characterized in that**, upon installation in a housing (22), the shoulder (30) of the pump element (11) as a diameter widening (33) interacts with a ledge (38) of the housing (22).

4. Assembly according to one of the preceding claims, **characterized in that** the pump element (11) has a spring (34) which acts, on the one hand, on a ledge (35) which is formed in the lower region of the pump element (11) and is provided, on the other hand, for supporting on a stop within the opening of the housing (22).

5. Assembly according to one of the preceding claims, **characterized in that** the fastening flange (12) lies flat on the shoulder (30).

6. Assembly according to one of the preceding claims, **characterized in that** the fastening flange (12) is formed from strip material, wherein individual elements formed in the manner of lamellae from the strip material are layered above one another.

7. Assembly according to one of the preceding claims, **characterized in that** each retaining tab (37) has at least one through-hole (23) for accommodating a respectively assigned fastening means (25).

8. Assembly according to one of the preceding claims, **characterized in that** the fastening means (25) take the form of screws and can be anchored in corresponding holes (26) in an outer side of the housing (22).

9. Assembly according to one of Claims 4 to 8, **characterized in that** the shoulder (30) and the ledge (35) each bear a sealing ring (31, 32) which extends around radially thereon.

## Revendications

1. Module (10) comprenant un élément de pompe (11) et une bride de fixation (12) pour l'installation dans un boîtier (22), la bride de fixation (12) présentant une ouverture de passage centrale qui, dans l'état monté du module (10), entoure une région de tête (21) de l'élément de pompe (11), **caractérisé en ce que** l'élément de pompe (11) et la bride de fixation (12) du module (10) sont réalisés de manière séparée l'un de l'autre, **en ce que** la bride de fixation (12) présente au moins deux pattes de retenue (37) pour des moyens de fixation (25) sur le boîtier (22), opposées symétriquement l'une par rapport à l'autre par rapport à l'ouverture de passage centrale, **en ce qu'**un épaulement (30) s'étendant sur la périphérie extérieure est réalisé au niveau du corps extérieur de l'élément de pompe (11), lequel présente un plus grand diamètre que la région de tête (21) et délimite axialement vers le bas la région de tête (21), **en ce que** la bride de fixation (12) est courbée à l'écart de l'épaulement (30), **en ce que** la courbure est réalisée entre l'axe médian (24) de l'élément de pompe (11) et le lieu de fixation de la bride de fixation (12) sur le boîtier (22) et **en ce que** par réglage des moyens de fixation (25) traversant les pattes de retenue (37), une déformation de la courbure avec un raccourcissement correspondant d'une distance axiale dépendant de la déformation entre les pattes de retenue (37) et le boîtier (22) peut être réalisée sur le lieu de fixation de telle sorte que la bride de fixation (12) exerce une force de précontrainte ajustable sur l'élément de pompe (11).

2. Module selon la revendication 1, **caractérisé en ce que** l'ouverture de passage centrale est réalisée sous forme circulaire tandis que la région de tête (21) de l'élément de pompe (11) est réalisée essentiellement sous forme cylindrique.

3. Module selon la revendication 1 ou 2, **caractérisé en ce que** l'épaulement (30) de l'élément de pompe (11), en tant qu'élargissement de diamètre (33), lors de l'installation dans un boîtier (22), coopère avec un gradin (38) du boîtier (22).

4. Module selon l'une quelconque des revendications précédentes, **caractérisé en ce que** l'élément de pompe (11) présente un ressort (34) qui s'applique d'une part contre un gradin (35) réalisé dans la région inférieure de l'élément de pompe (11) et qui est prévu d'autre part pour s'appuyer contre une butée à l'intérieur de l'ouverture du boîtier (22).

5. Module selon l'une quelconque des revendications précédentes, **caractérisé en ce que** la bride de fixation (12) repose à plat sur l'épaulement (30).

6. Module selon l'une quelconque des revendications précédentes, **caractérisé en ce que** la bride de fixation (12) est formée d'un matériau en bande, des éléments individuels formés à la manière de lamelles à partir du matériau en bande étant superposés en couches les uns au-dessus des autres.

7. Module selon l'une quelconque des revendications précédentes, **caractérisé en ce que** chaque patte de retenue (37) présente au moins un alésage traversant (23) pour recevoir un moyen de fixation respectivement associé (25).

8. Module selon l'une quelconque des revendications précédentes, **caractérisé en ce que** les moyens de fixation (25) sont réalisés sous la forme de vis et peuvent être ancrés dans des alésages correspondants (26) dans un côté extérieur du boîtier (22).

9. Module selon l'une quelconque des revendications 4 à 8, **caractérisé en ce que** l'épaulement (30) et le gradin (35) portent chacun une bague d'étanchéité (31, 32) radialement périphérique sur ceux-ci.
